# EUROPÄISCHE PATENTSCHRIFT

(11) **EP 4 107 110 B1**
(45) Veröffentlichungstag und Bekanntmachung des Hinweises auf die Patenterteilung: **11.02.2026**
(21) Anmeldenummer: 21716288.2
(22) Anmeldetag: 25.03.2021
(51) Int. Cl.: B66C 23/34, B66C 23/32

(54) **TURMKRAN MIT HILFSHUBSEIL**
TOWER CRANE WITH AUXILIARY HOISTING CABLE
GRUE À TOUR AVEC CÂBLE DE LEVAGE AUXILIAIRE

(30) Priorität: 30.03.2020 DE 102020108747
(43) Veröffentlichungstag der Anmeldung: 28.12.2022
(73) Patentinhaber: Liebherr-Werk Biberach GmbH, 88400 Biberach an der Riss (DE)
(72) Erfinder: HESS, Alfred, 88484 Gutenzell-Hürbel (DE)
(74) Vertreter: Lorenz Seidler Gossel Part. mbB
(86) Internationale Anmeldenummer: PCT/EP2021/057749
(87) Internationale Veröffentlichungsnummer: WO 2021/198016

(56) Entgegenhaltungen:
- EP-B1- 0 334 187
- DE-A1- 102013 006 104
- DE-A1- 2 305 425
- DE-A1- 3 840 408
- DE-B- 1 198 981
- DE-C- 218 877
- JP-U- S6 026 493
- US-A1- 2016 002 010

## Beschreibung

Die Erfindung betrifft einen Turmkran mit Nadel- oder Katzausleger sowie einem Hubseil, das über eine Rolle des Nadelauslegers oder der Laufkatze des Katzauslegers geführt und mit einem Kranlasthaken verbunden ist.

Für die Montage eines Turmkrans mit Nadelausleger oder Katzausleger wird in der Regel ein Hilfskran benötigt, der die einzelnen Gitterstücke und sonstige Anbaukomponenten in die erforderliche Montagehöhe anhebt. Anbaukomponenten können am Kranturm zu befestigende Kletterleitern sein, die dem Kranführer den Aufstieg zur Krankabine erlauben. Auch Abspannstangen müssen zur Montageposition angehoben werden.

Aber nicht nur während der initialen Kranmontage, sondern auch im späteren Betrieb kann es notwendig sein, weitere Krankomponenten für deren Montage im Bereich des Kranturms anzuheben. Dies ist bspw. bei Turmkranen mit Klettereinrichtung der Fall. Für den Einbau zusätzlicher Gitterstücke und das Anbauen weiterer Kletterleitern müsse diese in kurzer Distanz zum Turm angehoben werden. Bauartbedingt ist die minimale Ausladung des Hubseils bei Nadel- oder Katzauslegern jedoch begrenzt und kann in der Regel nicht nahe genug bzw. nur mit enormem Schrägzug an den Turm heranbewegt werden. Der Turmkran kann daher diese Krankomponenten nicht selbst anheben, weshalb bislang auf externe Hubgeräte zurückgegriffen werden musste. Dies ist jedoch gerade auf beengten Baustellen, bspw. beim Klettern in engen Gebäuden problematisch. DE 218 877 C offenbart den Oberbegriff des Anspruchs 1.

Die Aufgabe der vorliegenden Erfindung besteht daher darin, eine Lösung für die obige Problematik aufzuzeigen.

Gelöst wird diese Aufgabe durch einen Turmkran gemäß den Merkmalen des Anspruchs 1. Vorteilhafte Ausführungen des Turmkrans sind Gegenstand der abhängigen Ansprüche.

Erfindungsgemäß wird vorgeschlagen, dass der Kranlasthaken des Turmkrans für den zuvor genannten Montagevorgang mit einem separaten Hilfshubseil verbunden ist. Dieses Hilfshubseil weist zum einen ein passendes Verbindungsmittel zur mittelbaren oder unmittelbaren Verbindung mit dem Kranlasthaken auf, während das andere Ende des Hilfshubseils mit einem geeigneten Lastaufnahmemittel versehen ist. Ferner wird vorgeschlagen, das Hilfshubseil vom Verbindungspunkt mit dem Kranhubseil über eine neuartige Seilumlenkvorrichtung in Richtung des Kranturms zu führen. Nach erfolgter Umlenkung kann das Hilfshubseil von der Seilumlenkvorrichtung unmittelbar neben dem Kranturm zum Boden verlaufen.

Durch die geschickte Umlenkung des Hilfshubseils mittels der erfindungsgemäßen Seilumlenkvorrichtung wird es möglich, gewisse Krankomponenten zur Montage am Kran ohne Schrägzug des Hubseils ausreichend nahe am Kranturm mit dem eigenen Turmkran anzuheben. Dies ermöglicht bei Kletterkranen beispielsweise ein stufenweises Nachführen der Kletterleitern während des Klettervorgangs. Selbstverständlich lässt sich die erfindungsgemäße Seilumlenkvorrichtung mit dem Hilfshubseil auch für etwaige andere Krankomponenten einsetzen, die im Betrieb versetzt bzw. montiert oder demontiert werden müssen. Aufgrund der Seilumlenkvorrichtung wird nicht nur ein Schrägzug des Kranhubseils verhindert, auch das Hilfshubseil kann nahezu vertikal und ohne Schrägzug parallel zum Kranturm unmittelbar neben diesem verlaufen.

Wie bereits vorstehend erläutert, kann der Kranlasthaken mit dem Hilfshubseil mittelbar oder unmittelbar verbunden sein. Zur Aufnahme kann das Hilfshubseil eine endseitige Schlaufe zum Einhängen des Lasthakens aufweisen. Die Verbindung kann jedoch auch mittelbar erfolgen, indem der Lasthaken über Zwischenstücke, wie Ketten mit dem Hilfshubseil verbunden wird.

Die erfindungsgemäße Seilumlenkvorrichtung umfasst erfindungsgemäß einen am Kranturm angelenkten Seilumlenkarm. Dieser ist mit wenigstens zwei Seilrollen ausgestattet, die das Hilfshubseil vom Bereich des Verbindungspunktes mit dem Hubseil des Turmkrans in Richtung des Kranturms führen. Besonders bevorzugt ist es, wenn die Länge des Seilumlenkarms bzw. die Ausladung des Seilumlenkarms an die minimal mögliche Ausladung des Hubseils des Turmkrans, die durch die Geometrie des Nadelauslegers beziehungsweise die minimale Rückfahrposition der Laufkatze begrenzt ist, angepasst ist oder dieser entspricht. Dadurch kann das Kranhubseil ohne oder nur mit unwesentlichem Schrägzug in Richtung des Seilumlenkarms geführt sein.

Vom Verbindungspunkt des Hilfshubseils mit dem Hubseil wird das Hilfshubseil bspw. durch eine erste äussere Seilrolle, die am äußeren Ende des Seilumlenkarms gelagert ist, umgelenkt und in Richtung des Kranturms geführt. Durch eine zweite Seilumlenkrolle, die vorzugsweise unmittelbar im Bereich der Befestigungsstelle des Seilumlenkarms am Kranturm montiert ist, wird das Hilfshubseil dann senkrecht nach unten parallel zum Turm umgelenkt.

Bevorzugt ist es, wenn der Seilumlenkarm im senkrechten Winkel vom Turmkran auskragt. Vorstellbar ist es ebenso, dass der Seilumlenkarm relativ zum Turm schwenkbar gelagert ist. Die Bewegung um die Schwenkachse gestattet vorzugsweise eine Anpassung der Ausladung des Seilumlenkarms. Der Seilumlenkarm kann darüber hinaus aber auch platzsparend weggeschwenkt werden, wenn dieser nicht benötigt wird. Idealerweise lässt sich der Seilumlenkarm in eine am Turm anliegende Stellung verschwenken. Bevorzugt ist eine Lagerung um eine horizontale Schwenkachse, der Seilumlenkarm kann dann von einer senkrecht auskragenden Stellung in eine nach unten am Kranturm anliegende Stellung verschwenkt werden. Es besteht jedoch auch die möglich zu einer schwenkbaren Lagerung um eine Vertikalachse oder um mehrere Schwenkachsen.

Allgemein kann der Seilumlenkarm mehrteilige ausgeführt sein, wobei einzelne Bestandteile relativ zueinander verklappbar verbunden sein können
Im Falle einer schwenkbaren Lagerung des Seilumlenkarms ist ein Mechanismus zur Begrenzung der maximalen Schwenkbewegung sinnvoll. Eine Möglichkeit besteht im Einsatz ein oder mehrerer Begrenzungsseile, die den Seilumlenkarm mit dem Kranturm verbinden. Insbesondere sind derartige Begrenzungsseile am äusseren Armende fixiert und verlaufen zu einem Bereich des Kranturms unterhalb des Seilumlenkarms. Durch die Schwenkbewegung werden die Seile gespannt und begrenzen dadurch den Schwenkwinkel. Die Länge der Begrenzungsseile ist idealerweise so gewählt, dass der Seilumlenkarm bei einer horizontalen Schwenkachse nicht über einen rechten Winkel gegenüber dem Kranturm hinaus nach oben verschwenkbar ist.

Wie bereits vorstehend erläutert wurde, kann bei einer schwenkbaren Lagerung des Seilumlenkarms die Ausladung durch den Wippwinkel des Seilumlenkarms variiert werden. Zusätzlich oder alternativ ist es ebenso vorstellbar, dass der Seilumlenkarm teleskopierbar ausgestaltet ist. Ferner kann vorgesehen sein, dass am Seilumlenkarm mehrere unterschiedliche Lagerstellen für wenigstens eine Seilrolle vorgesehen sind. Insbesondere kann die äußere Seilumlenkrolle in unterschiedlichen Positionen montiert werden.

Der Seilumlenkarm kann entweder direkt mittels des Schwenklagers an der Kranstruktur, insbesondere dem Turmstück montiert sein. Besser ist jedoch die Verwendung einer Montagekonsole, die das Lager aufnimmt. Der Seilumlenkarm kann dann samt Lager und Konsole vom Kran demontiert oder montiert werden. Die Montagekonsole wird vorzugsweise mit vertikaler Ausrichtung am Gitterstück verschraubt, insbesondere im Bereich der Verbindungsstelle zwischen benachbarten Gitterstücken.

Weitere Vorteile und Eigenschaften der Erfindung sollen nachfolgend anhand eines in den Figuren dargestellten Ausführungsbeispiels näher erläutert werden. Es zeigen:
- Figur 1:: eine Detailansicht des erfindungsgemäßen Kranturms im Bereich der Lagerstelle des Seilumlenkarms in ausgeklappter Stellung,
- Figur 2:: die Detailansicht gemäß Figur 2 mit angeklapptem Umlenkarm und
- Figur 3:: eine Rückansicht auf den erfindungsgemäßen Umlenkarm durch den Kranturm.

Die Figuren 1-3 zeigen schematische Skizzen eines Teilbereichs des Turms eines Turmkrans mit montiertem Seilumlenkarm 10. Zu sehen sind die beiden Gitterelemente 1, 2 des Kranturms, an deren Verbindungsschnittstelle 12 der erfindungsgemäße Umlenkarm 10 montiert ist. Der Umlenkarm 10 wird durch ein längliches Stahlprofil gebildet, das bspw. konkret ein in der ausgeklappten Stellung nach unten geöffnetes U-Profil sein kann. Auch kann die Bodenfläche des U-Profils über die Seitenflächen hinausragen. Dies ist jedoch nur eine von vielen möglichen Profilformen.

Die Montage des Umlenkarms 10 erfolgt mittels Montagekonsole, die flächig mit den Gitterelementen 1, 2 verschraubt wird. Auf der Oberseite der Konsole 11 befindet sich ein Schwenklager zur Anbindung des Umlenkarms 10, so dass dieser in montierter Position um eine Horizontalachse A gegenüber dem Kranturm verschwenkbar ist.

Der erfindungsgemäße Umlenkarm 10 umfasst zwei gelagerte Umlenkrollen 13, 14 mit einer äusseren Umlenkrolle 13 am äußeren Armende und einer zweiten Umlenkrolle 14 unmittelbar im Bereich der Konsole 11. Bei einer Ausführung des Umlenkarms als nach unten geöffnetes U-Profil können die Seilrollen 13, 14 zwischen den Seitenwänden gelagert sein.

Wie bereits erläutert ist der Umlenkarm 10 um die horizontale Schwenkachse schwenkbar an der Konsole 11 gelagert, sodass dieser von der in Figur 3 gezeigten nahezu senkrecht von der Kranturmfläche auskragenden Stellung in eine am Gitterstück 2 anliegenden Stellung nach unten verklappbar ist (Figur 2). Die gesamte Seilumlenkvorrichtung ist mit einem Hilfshubseil 15 ausgestattet, das von einem Lasthaken 20 des Turmkrans aufnehmbar ist. Insbesondere umfasst das Hilfshubseil 15 eine Schlaufe um das Lastaufnahmemittel 20 einzuhängen.

Das Hilfshubseil 15 wird von der äußeren Seilumlenkrolle 13 in Richtung des Kranturms zur zweiten Seilumlenkrolle 14 umgelenkt. Diese führt das Hilfshubseil 15 senkrecht nach unten, sodass das Hilfshubseil 15 ausgehend von der Seilrolle 14 unmittelbar neben dem Kranturm senkrecht nach unten in Richtung des Bodens verläuft. Am Ende des Hilfshubseils 15 ist ein Lastaufnahmemittel 16 zur Aufnahme ein oder mehrerer Krankomponenten, wie Kletterleitern oder Abspannstangen montiert.

Erkennbar ist in der Figur 1, dass bei ausgeklapptem Seilumlenkarm 10 das Hubseil 21 ohne Schrägzug vom Nadelausleger bzw. der Laufkatze mit Abstand a Zum Kranturm in Richtung des Hilfshubseils geführt ist. Der Abstand a entspricht hier ebenfalls dem Abstand der äusseren Seilrolle 13 zum Kranturm. Auch das Hilfshubseil 15 verläuft ausgehend von der Seilrolle 14 nahezu senkrecht ohne Schrägzug neben dem Kranturm. Ohne den Seilumlenkarm 10 wäre ein Schrägzug des Hubseils 21 mit Winkel α zur Vertikalen notwendig, was in Figur 2 durch das Anklappen des Seilumlenkarms 10 angedeutet ist.

Zur Begrenzung der Schwenkbewegung des Seilumlenkarms 10 um die Horizontalachse A nach oben ist der Seilumlenkarm 10 endseitig mit zwei Begrenzungsseilen 22 verbunden, die sich ausgehend vom Armende nach unten in Richtung des Kranturms erstrecken und an jeweils einem der vorderen Eckstiele fixiert sind. Beim Verschwenken des Seilumlenkarms 10 um die Horizontalachse A nach oben spannen sich die Begrenzungsseile 22 bis ein Wippwinkel des Umlenkarms von etwa 90° zur Turmachse erreicht ist. Eine weitergehende Schwenkbewegung wird verhindert.

Figur 3 zeigt nochmals eine Ansicht auf den erfindungsgemäßen Seilumlenkarm 10 auf dessen Unterseite in angeklappter Stellung gemäß Figur 2. Die Blickrichtung geht hier von der Rückseite durch den Kranturm durch auf den Umlenkarm 10. Ersichtlich sind hier unterschiedliche Montagepositionen für die äußere Seilumlenkrolle 13, so dass diese mit unterschiedlicher Ausladung am Seilumlenkarm 10 montiert werden kann.

## Patentansprüche

1. Turmkran mit Nadel- oder Katzausleger sowie einem Hubseil, das über eine Rolle des Nadelausleger oder der Laufkatze des Katzauslegers geführt und mit einem Kranlasthaken (20) verbunden ist, wobei der Kranlasthaken (20) mit einem Hilfshubseil (15) verbunden ist, wobei das Hilfshubseil (15) vom Verbindungspunkt (12) über eine Seilumlenkvorrichtung zum Kranturm geführt ist, von dort unmittelbar neben dem Kranturm zum Boden verläuft und endseitig mit einem Lastaufnahmemittel (16) versehen ist,
**dadurch gekennzeichnet,**
**dass** die Seilumlenkvorrichtung einen am Kranturm befestigten Seilumlenkarm (10) umfasst, der wenigstens zwei Seilrollen (13, 14) zur Umlenkung des Hilfshubseils (15) vom äusseren Armende in Richtung des Kranturms aufweist.

2. Turmkran nach Anspruch 1, **dadurch gekennzeichnet, dass** das Hubseil zur Seilumlenkvorrichtung ohne Schrägzug bzw. nahezu ohne Schrägzug geführt ist und/oder das Hilfshubseil (15) unmittelbar neben dem Kranturm ohne Schrägzug geführt ist.

3. Turmkran nach einem der vorhergehenden Ansprüche, **dadurch gekennzeichnet, dass** der Kranlasthaken (20) unmittelbar oder mittelbar mittels einer Kette mit dem Hilfshubseil (15) verbindbar ist.

4. Turmkran nach Anspruch 1, **dadurch gekennzeichnet, dass** der Seilumlenkarm (10) eine am äusseren Armende gelagerte erste Seilrolle (13) und eine im Bereich seines Befestigungspunktes am Kranturm gelagerte zweite Seilrolle (14) umfasst.

5. Turmkran nach einem der Ansprüche 1 oder 4, **dadurch gekennzeichnet, dass** der Seilumlenkarm (10) um eine Schwenkachse, insbesondere horizontale Schwenkachse, schwenkbar am Kranturm gelagert ist und vorzugsweise von einer nahezu senkrecht vom Kranturm auskragenden Stellung in eine platzsparende, am Kranturm anliegende Stellung verschwenkbar ist.

6. Turmkran nach einem der Ansprüche 1 bis 5, **dadurch gekennzeichnet, dass** der Seilumlenkarm (10), insbesondere das äussere Armende mit ein oder mehreren Begrenzungsseilen (22) mit dem Kranturm verbunden ist, um die Schwenkbewegung des schwenkbar gelagerten Seilumlenkarms (10) nach oben hin zu begrenzen, insbesondere auf eine Polsition mit maximaler Ausladung des Seilumlenkarms (10).

7. Turmkran nach einem der vorhergehenden Ansprüche 1 bis 6, **dadurch gekennzeichnet, dass** der Seilumlenkarm (10) teleskopierbar ist und/oder am Seilumlenkarm (10) ein oder mehrere Lagerstellen für die äussere Seilrolle (13) vorgesehen ist, um durch Versetzen der äusseren Seilrolle (10) die Ausladung des Seilumlenkarms anzupassen.

8. Turmkran nach einem der vorhergehenden Ansprüche, **dadurch gekennzeichnet, dass** der Seilumlenkarm (10) eine Montagekonsole (11) mit Schwenklagerung für den Seilumlenkarm (10) umfasst, wobei die Befestigung des Seilumlenkarms (10) mittels der Montagekonsole (11) am Kranturm erfolgt, insbesondere im Verbindungsbereich zwei benachbarter Gitterstücke (1, 2).

## Claims

1. Tower crane with a luffing jib or a trolley jib and a hoisting rope that is guided over a pulley of the luffing jib or of the trolley of the trolley jib and is connected to a crane load hook (20), wherein the crane load hook (20) is connected to an auxiliary hoisting rope (15), wherein the auxiliary hoisting rope (15) is guided from the connection point (12) via a rope deflection device to the crane tower, from there runs immediately adjacent to the crane tower down to the ground, and is provided at its end with a load-handling device (16),
**characterized in that**
the rope deflection device comprises a rope deflection arm fastened to the crane tower, which comprises at least two rope pulleys (13, 14) for deflecting the auxiliary hoisting rope (15) from the outer arm end in the direction of the crane tower.

2. Tower crane according to claim 1, **characterized in that** the hoisting rope is guided to the rope deflection device without diagonal pull or with almost no diagonal pull and/or the auxiliary hoisting rope (15) is guided immediately adjacent to the crane tower without diagonal pull.

3. Tower crane according to one of the preceding claims, **characterized in that** the crane load hook (20) can be connected to the auxiliary hoisting rope (15) directly or indirectly by means of a chain.

4. Tower crane according to claim 1, **characterized in that** the rope deflection arm comprises a first rope pulley (13) mounted at the outer arm end and a second rope pulley (14) mounted in the region of its fastening point on the crane tower.

5. Tower crane according to one of claims 1 or 4, **characterized in that** the rope deflection arm (10) is pivotably mounted on the crane tower about a pivot axis, in particular a horizontal pivot axis, and is preferably pivotable from a position projecting almost vertically from the crane tower into a space-saving position resting against the crane tower.

6. Tower crane according to one of the preceding claims 1 to 5, **characterized in that** the rope deflection arm (10), in particular the outer arm end, is connected to the crane tower by one or more limiting ropes (22) in order to limit the pivoting movement of the pivotably mounted rope deflection arm (10) upwardly, in particular to a position with the maximum outreach of the rope deflection arm (10).

7. Tower crane according to one of the preceding claims, **characterized in that** the rope deflection arm (10) is telescopic and/or that one or more bearing locations for the outer rope pulley (13) are provided on the rope deflection arm (10) in order to adapt the outreach of the rope deflection arm by repositioning the outer rope pulley (13).

8. Tower crane according to one of the preceding claims, **characterized in that** the rope deflection arm (10) comprises a mounting console (11) with a pivot bearing for the rope deflection arm (10), wherein the fastening of the rope deflection arm (10) to the crane tower is effected by means of the mounting console (11), in particular in the connection region of two adjacent lattice sections (1, 2).

## Revendications

1. Grue à tour avec flèche à volée variable ou flèche à chariot, ainsi qu'un câble de levage qui est guidé sur une poulie de la flèche à volée variable ou du chariot de la flèche à chariot et relié à un crochet de charge de grue (20), le crochet de charge de grue (20) étant relié à un câble de levage auxiliaire (15), le câble de levage auxiliaire (15) étant guidé depuis le point de connexion (12) vers la tour de grue via un dispositif de renvoi de câble, s'étendant de là directement le long de la tour de grue jusqu'au sol et étant pourvu à son extrémité d'un dispositif de préhension de charge (16),
**caractérisée en ce que**
le dispositif de renvoi de câble comprend un bras de renvoi de câble fixé à la tour de grue, lequel présente au moins deux poulies de renvoi (13, 14) destinées à dévier le câble de levage auxiliaire (15) depuis l'extrémité externe du bras en direction de la tour de grue.

2. Grue à tour selon la revendication 1, **caractérisée en ce que** le câble de levage est guidé vers le dispositif de renvoi de câble sans traction oblique ou quasiment sans traction oblique et/ou que le câble de levage auxiliaire (15) est guidé immédiatement le long de la tour de grue sans traction oblique.

3. Grue à tour selon l'une des revendications précédentes, **caractérisée en ce que** le crochet de charge de grue (20) peut être relié directement ou indirectement au câble de levage auxiliaire (15) au moyen d'une chaîne.

4. Grue à tour selon la revendication 1, **caractérisée en ce que** le bras de renvoi de câble comprend une première poulie de renvoi (13) montée à l'extrémité externe du bras et une seconde poulie de renvoi (14) montée dans la zone de son point de fixation sur la tour de grue.

5. Grue à tour selon l'une des revendications 1 ou 4, **caractérisée en ce que** le bras de renvoi de câble (10) est monté de manière pivotante sur la tour de grue autour d'un axe de pivotement, en particulier un axe de pivotement horizontal, et peut de préférence être pivoté d'une position s'étendant presque verticalement à partir de la tour de grue vers une position peu encombrante, appliquée contre la tour de grue.

6. Grue à tour selon l'une des revendications 1 à 5, **caractérisée en ce que** le bras de renvoi de câble (10), en particulier son extrémité externe, est relié à la tour de grue par un ou plusieurs câbles de limitation (22) afin de limiter vers le haut le mouvement de pivotement du bras de renvoi de câble (10) monté pivotant, notamment à une position correspondant au déport maximal du bras de renvoi de câble (10).

7. Grue à tour selon l'une des revendications précédentes 1 à 6, **caractérisée en ce que** le bras de renvoi de câble (10) est télescopique et/ou qu'une ou plusieurs positions de palier pour la poulie externe (13) sont prévues sur le bras de renvoi de câble (10), afin d'adapter le déport du bras de renvoi de câble en déplaçant la poulie externe (13).

8. Grue à tour selon l'une des revendications précédentes, **caractérisée en ce que** le bras de renvoi de câble (10) comprend une console de montage (11) avec un palier pivotant pour le bras de renvoi de câble (10), la fixation du bras de renvoi de câble (10) à la tour de grue étant réalisée au moyen de la console de montage (11), notamment dans la zone de liaison de deux éléments de treillis adjacents (1, 2).
